# EUROPÄISCHE PATENTSCHRIFT

(11) **EP 0 130 355 B1**
(45) Veröffentlichungstag und Bekanntmachung des Hinweises auf die Patenterteilung: **29.07.1987**
(21) Anmeldenummer: 84105996.7
(22) Anmeldetag: 24.05.1984
(51) Int. Cl.: F41D 11/12

(54) **Verschlusspuffer für eine automatische Feuerwaffe**
Bolt buffer for automatic firearms
Amortisseur de culasse pour arme à feu automatique

(30) Priorität: 05.07.1983 CH 3681/83
(43) Veröffentlichungstag der Anmeldung: 09.01.1985
(73) Patentinhaber: Werkzeugmaschinenfabrik Oerlikon-Bührle AG, 8050 Zürich (CH)
(72) Erfinder: Bosshard, Werner, CH-8052 Zürich (CH)

## Beschreibung

Die Erfindung betrifft einen Verschlusspuffer für eine automatische Feuerwaffe gemäss dem Oberbegriff des Patentanspruches 1.

Bei einem bekannten Verschlusspuffer dieser Art (siehe CH-C-352'257 und 582'342) wird als elastisches Element ein gasgefüllter Behälter verwendet. Dieser Behälter kann entweder aus Gummi oder aus einem Metallbalg hergestellt werden. Dieser bekannte Verschlusspuffer hat jedoch verschiedene Mängel, die weiter unten erwähnt sind.

Bei einer anderen bekannten Vorrichtung dieser Art (siehe DE-C-710'302) besteht das elastische Element aus einer Stahlfeder. Die Vorrichtung dient jedoch als Flüssigkeitsbremse für das Waffenrohr einer Feuerwaffe und nicht als Verschlusspuffer einer Feuerwaffe.

Es ist ferner eine Maschinenwaffe mit beweglichem Lauf bekannt (siehe DE-C-695'584), welche Ringfedern zum Abbremsen des Vor- und Rücklaufes eines Waffenrohres aufweist.

Die Aufgabe, welche mit der vorliegenden Erfindung gelöst werden soll, besteht in der Schaffung eines Verschlusspuffers, der die Mängel des bekannten Verschlusspuffers nicht aufweist, der somit eine grössere Lebensdauer besitzt, leichter zu bedienen ist, in dem keine Druckluftquelle mehr erforderlich ist und der vorhandene Flüssigkeitsdruck und die vorhandene Flüssigkeitsmenge leicht erkennbar sind. Die grössere Lebensdauer wird insbesondere dadurch erreicht, dass harte Schläge durch Dämpfungsorgane vermieden werden.

Der oben erwähnte bekannte Verschlusspuffer hat folgende Mängel :
1. Der gasgefüllte Behälter hat den Nachteil, dass zum Nachfüllen des Behälters eine entsprechende Gasflasche notwendig ist und dass nicht erkennbar ist, ob-noch genügend Druck im Behälter vorhanden ist.
2. Die Rückprallenergie des Pufferkolbens kann bei diesem bekannten Verschlusspuffer nicht genügend gedämpft werden, sodass der Verschleiss des ganzen Verschlusspuffers relativ gross ist.
3. Die Leckverluste der Hydraulikflüssigkeit sind bei dem bekannten Verschlusspuffer verhältnismässig gross, dies hat den Nachteil, dass immer wieder darauf geachtet werden muss, ob noch genügend Hydraulikflüssigkeit vorhanden ist.

Die vorliegende Erfindung bezweckt die Schaffung eines Verschlusspuffers, der die drei oben genannten Nachteile nicht mehr aufweist. Insbesondere soll der noch vorhandene Flüssigkeitsdruck und die noch vorhandene Flüssigkeitsmenge angezeigt werden. Ferner sollen Dämpfung und Dichtung der im Verschlusspuffer beweglich angeordneten Teile, insbesondere des Pufferkolbens, verbessert werden.

Der erfindungsgemässe Verschlusspuffer weist ausser den Merkmalen im Oberbegriff des Patentanspruches auch die Merkmale im Kennzeichen des Anspruches auf.

Der erfindungsgemässe Verschlusspuffer weist gegenüber dem bekannten, oben erwähnten Verschlusspuffer folgende Vorteile auf :
1. Dank der Verwendung eines Tellerfederpaketes als elastisches Mittel, statt einem Gasbehälter, ist der Verschlusspuffer weitgehend unempfindlich gegen Temperaturschwankungen.
2. Dank der Rückprallpufferung ist der Verschleiss einzelner Teile des Verschlusspuffers wesentlich geringer.

Weitere Vorteile ergeben sich aus der nachfolgenden Beschreibung :
Ein Ausführungsbeispiel des erfindungsgemässen Verschlusspuffers ist im folgenden, anhand der beigefügten Zeichnung, ausführlich beschrieben. Es zeigt :
   Figur 1 einen Längsschnitt durch den Verschlusspuffer
   Figur 2 einen Querschnitt durch denselben Puffer nach Linie 11-11 in Fig. 1.

Gemäss Fig. 1 weist der Verschlusspuffer 10 ein Puffergehäuse 11 auf, in dem sich zwei zylindrische Kammern 12 und 13 befinden, deren Achsen parallel zueinander gerichtet sind. In die erste Kammer 12 ist eine Hülse 14 eingesetzt, in der ein Pufferkolben 15 verschiebbar geführt ist. Die Hülse 14 ist durch einen Deckel 16 verschlossen, der eine Oeffnung besitzt, durch welche das linke Ende des Pufferkolbens 15 hindurchragt. In der Hülse 14 befindet sich, ausser dem Kolben 15, noch eine Rückprallpufferung 17, die aus drei Federringen 18, 19 und 20 besteht, von denen die beiden Federringe 18 und 20 mit ihrer äusseren Kegelfläche an einer inneren Kegelfläche des Federringes 19 anliegen. Der Federring 18 stützt sich mit einer Stirnfläche über einen Ring 21 am Deckel 16 ab und der Federring 20 stützt sich mit einer Stirnfläche über einen Ring 22 an einer Schulter des Pufferkolbens 15 ab. Zur Dichtung und Führung weist der Pufferkolben 15 in drei ringförmigen Nuten je einen metallischen Dichtungsring 23, resp. einen Führungsring 24 aus Kunststoff, resp. zwei Dichtungsringe 25 und 26, ebenfalls aus Kunststoff auf. In der zweiten Kammer 13 ist ein Druckkolben 27 verschiebbar geführt, an dem eine Kolbenstange 28 befestigt ist, welche durch einen topfförmigen Deckel 29 hindurchragt. Die Kolbenstange 28 ist von einem Tellerfederpaket 30 umgeben. Dieses Tellerfederpaket 30 besteht aus einer Anzahl Federteller 31, 32, die eine kegelförmige Innenseite und eine kegelförmige Aussenseite aufweisen, wobei je zwei Federteller 31 mit ihrer Innenseite gegen den Kolben 27 gerichtet sind und je zwei benachbarte Federteller 32 mit ihrer Aussenseite gegen den Kolben 27 gerichtet sind. Das Tellerfederpaket 30 stützt sich mit seinem einen Ende am Druckkolben 27 und mit seinem anderen Ende auf dem Deckel 29 ab, der in das Puffergehäuse 11 eingeschraubt ist. Der Kolben 27 und die Kolbenstange 28 weisen eine zentrale Bohrung 33 auf, die an einem Ende durch einen Zapfen 34 verschlossen ist.

Gemäss Fig. 2 sind die beiden Kammern 12 und 13 über ein Rückschlagventil 35 miteinander verbunden, wobei dieses Rückschlagventil 35 den Durchtritt von Hydraulikflüssigkeit nur aus der zweiten Kammer 13 in die erste Kammer 12 zulässt, oder mit anderen Worten, das Rückschlagventil 35 öffnet sich nur gegen die erste Kammer 12. Dieses Rückschlagventil 35 weist eine Kugel 36 auf, welche eine axiale Bohrung 37 in einem Zapfen 38 verschliessen kann. Ein im Zapfen 38 befestigter Stift 39 verhindert, dass die Kugel 36 aus dem Rückschlagventil 35 herausfällt. Der Zapfen 38 weist ferner eine Querbohrung 40 auf, welche die erwähnte axiale Bohrung 37 durchdringt, sodass Flüssigkeit aus einer Bohrung in die ander Bohrung fliessen kann. Die Querbohrung 40 ist über einen Kanal 41 mit der Kammer 13 verbunden und die axiale Bohrung 37 ist über eine Kanal 42 mit der Kammer 12 verbunden. Der Zapfen 38 weist ein Gewinde 43 auf und ist in das Puffergehäuse 11 eingeschraubt. Das Gewinde 43 ermöglicht den Durchtritt von verhältnismässig wenig Flüssigkeit aus dem Kanal 42 in den Kanal 41, auch wenn die Kugel 36 die Bohrung 37 vollständig abdichtet, sofern der Druck in der Kammer 12 wesentlich höher ist, als in der Kammer 13. Der Kolben 27 weist zwei ringförmige Nuten auf, in denen sich ein Führungsring 45, resp. ein Dichtungsring 44 befindet.

Die Wirkungsweise des beschriebenen Verschlusspuffers ist wie folgt :
Der beschriebene Verschlusspuffer 10 befindet sich am hinteren Ende der Bahn eines Verschlusses in einer Feuerwaffe, die in der Zeichnung nicht dargestellt ist. Der Verschluss bewegt sich nach dem Abfeuern eines Schusses nach hinten und prallt auf den Pufferkolben 15 des Verschlusspuffers 10. Durch den Aufprall des Verschlusses auf den Pufferkolben 15, verschiebt sich dieser und komprimiert die in der ersten Kammer 12 enthaltene Flüssigkeit, z. B. Silikonöl. Bei dieser Kompression der in Kammer 12 enthaltenen Flüssigkeit verhindert das Rückschlagventil 35, dass Flüssigkeit aus der ersten Kammer 12 in die zweite Kammer 13 gelangt. Sobald sich der Verschluss wieder vorwärts bewegt, und nicht mehr auf den Pufferkolben 15 drückt, kann sich die in der ersten Kammer 12 befindliche Flüssigkeit wieder entspannen, wobei der Pufferkolben sich ebenfalls nach vorne bewegt und gegen die Rückprallpufferung 17 stösst. Durch die Reibung zwischen den drei Federringen wird die Bewegung des Pufferkolbens 15 gedämpft. In der zweiten Kammer 13 befindet sich vor dem Kolben 27 ebenfalls Flüssigkeit, welche durch das vorgespannte Tellerfederpaket 30 unter Druck steht. Die Vorspannung des Tellerfederpaketes 30 lässt sich mit Hilfe des einschraubbaren. topfförmigen Deckels 29 regulieren. Diese Vorspannung hat den gewünschten Wert erreicht, wenn das Ende der Kolbenstange 28 mit dem Boden des Dekkels 29 bündig ist, wie in Fig. 1 dargestellt ist. Aus der Stellung des Deckels 29 im Puffergehäuse 11 ist erkennbar, ob sich genügend Flüssigkeit in den beiden Kammern 12 und 13 befindet. Wenn die beiden Kammern 12 und 13 genügend Flüssigkeit enthalten, dann ist der Boden des Dekkels 29 bündig mit der hinteren Stirnfläche des Puffergehäuses 11, wie in Fig. 1 dargestellt ist. Somit enthält der beschriebene Verschlusspuffer 10 zwei Anzeigevorrichtungen, die anzeigen, wie gross der Druck in den Kammern 12 und 13 ist und wieviel Flüssigkeit sich in diesen beiden Kammern 12 und 13 befindet.

Beim Aufprall des Verschlusses auf den Pufferkolben 15, entstehen in Kammer 12 Druckspitzen bis zu z. B. 1 000 bar. Die Dichtungsringe 23, 25 und 26 sollen verhindern. dass bei diesem Druck unzulässig grosse Leckverluste entstehen. In der Kammer 13 herrscht ein konstanter Druck von z. B. 100 bar. Der Dichtungsring 44 verhindert, dass Flüssigkeit aus der Kammer 13 herausfliesst. Da hier keine hohe Druckspitzen entstehen, ist das Dichtungsproblem hier kleiner.

## Patentansprüche

Verschlusspuffer für eine automatische Feuerwaffe enthaltend :
ein Puffergehäuse (11),
zwei Kammern (12, 13) im Puffergehäuse (11),
ein elastisches Element (30) in der zweiten Kammer (13),
ein Rückschlagventil (35), das die beiden Kammern (12, 13) miteinander verbindet und sich nur gegen die erste Kammer (12) öffnet, dadurch gekennzeichnet,
dass das elastische Element (30) aus einem, durch ein Tellerfederpaket (30) belasteten, in der zweiten Kammer (13) verschiebbaren Kolben (27) besteht,
dass sich in der ersten Kammer (12) eine Rückprallpufferung (17) befindet, bestehend aus einer Anzahl Federringe (18, 19, 20),
dass der Pufferkolben (15) zwischen zwei Dichtungsringen (23, 26) einen Führungsring aufweist,
dass zum Anzeigen des Flüssigkeitsdruckes das Tellerfederpaket (30) auch zur Messung des Druckes dient und zu diesem Zweck als Messfeder ausgebildet ist,
dass zum Vorspannen des Tellerfederpaketes (30) ein in das Puffergehäuse (11) einschraubbarer Deckel (29) dient, der zugleich zur Anzeige des Füllungsgrades der in den Kammern (12, 13) vorhandenen Flüssigkeit dient.

## Claims

A breechblock buffer for an automatic firing weapon, comprising :
a buffer housing (11),
two chambers (12, 13) in said buffer housing (11 ),
a buffer piston (15) in said first chamber (12),
an elastic element (30) in said second chamber (13),
a check valve (35), for flow communicating both of said chambers (12, 13),
said check valve (35) only opening in the direction of said first chamber (12),
characterised in that :
said elastic element (30) comprising a piston member (27) displaceably arranged in the second chamber (13) and loaded by a plate spring packet (30),
recoil buffer means (17) are located in the first chamber (12) comprising a number of spring ring members (18, 19, 20),
two sealing rings (23, 26) and a guide ring (24) are provided for said buffer piston (15),
said plate spring packet (30) serves, apart for generating a liquid medium pressure in both of the chambers (12, 13), also for measuring such pressure and is structured for this purpose as a measuring spring structure,
a cover member (29) is threadable into said buffer housing (11) and serving for pre-biasing the plate spring packet (30) and for the indication of the degree of filling of the two chambers (12, 13) with the liquid medium.

## Revendications

Amortisseur de culasse pour arme à feu automatique comportant :
un boîtier d'amortisseur (11),
deux chambres (12, 13) dans le boîtier d'amortisseur (11),
un élément élastique (30) dans la seconde chambre (13),
une soupape d'arrêt (35) qui relie les deux chambres (12, 13) et s'ouvre seulement vers la première chambre (12),
caractérisé en ce que :
l'élément élastique (30) est constitué d'un piston coulissant (27) logé dans la seconde chambre (13) et-chargé par un paquet de ressorts Belleville (30),
en ce que la première chambre (12) contient un amortisseur de rebondissement (17) formé d'un certain nombre de bagues élastiques (18, 19, 20),
le piston d'amortisseur (15) comporte un joint de guidage entre deux joints d'étanchéité (23, 26),
le paquet de ressorts Belleville (30) servant à indiquer la pression du liquide sert également à mesurer la pression et est à cet effet réalisé comme ressort de mesure,
en ce que pour précontraindre le paquet de ressorts Belleville (30), on a un couvercle (29) qui peut se visser dans le boîtier (11) de l'amortisseur, couvercle qui sert en même temps à indiquer le degré de remplissage du liquide contenu dans les chambres (12, 13).
